# EUROPÄISCHE PATENTSCHRIFT

(11) **EP 1 660 709 B1**
(45) Veröffentlichungstag und Bekanntmachung des Hinweises auf die Patenterteilung: **23.01.2008**
(21) Anmeldenummer: 04762333.5
(22) Anmeldetag: 02.07.2004
(51) Int. Cl.: D06C 21/00

(54) **VERFAHREN ZUM KOMPRESSIVEN KRUMPFEN UND GUMMITUCH-KRUMPFANLAGE**
METHOD FOR COMPRESSIVE SHRINKING AND RUBBER BLANKET SHRINKING SYSTEM
PROCEDE DE RETRECISSEMENT PAR COMPRESSION ET INSTALLATION DE RETRECISSEMENT AU MOYEN D'UNE TOILE CAOUTCHOUTEE

(30) Priorität: 04.07.2003 DE 10330338
(43) Veröffentlichungstag der Anmeldung: 31.05.2006
(73) Patentinhaber: A. Monforts Textilmaschinen GmbH & Co. KG., 41238 Mönchengladbach (DE)
(72) Erfinder: KLAS, Ernst, 41065 Mönchengladbach (DE); HOPPENSTOCK, Hans, 41189 Mönchengladbach (DE); SCHMITZ, Peter, 52538 Selfkant (DE)
(74) Vertreter: von Creytz, Dietrich
(86) Internationale Anmeldenummer: PCT/DE2004/001407
(87) Internationale Veröffentlichungsnummer: WO 2005/005706

(56) Entgegenhaltungen:
- EP-A- 0 097 957
- US-A- 2 885 763
- US-A- 3 940 833

## Beschreibung

Die Erfindung betrifft ein Verfahren zum kompressiven Krumpfen einer textilen Stoffbahn mit Hilfe einer Kompressiv- bzw. Gummituch-Krumpfanlage, in welcher eine mechanisch gestauchte Stoffbahn zwischen einem endlosen Gummituch und der Mantelfläche eines beheizten Hauptzylinders bzw. Heizzylinders fixiert wird und in welcher der jeweils vom Hauptzylinder ablaufende Bereich des Gummituchs gekühlt wird. Sie betrifft ferner eine Gummituch-Krumpfanlage, in welcher eine mechanisch gestauchte Stoffbahn zwischen einem endlosen Gummituch und der Mantelfläche eines beheizten Hauptzylinders zu fixieren ist und in welcher dem jeweils vom Hauptzylinder ablaufenden Bereich des Gummituchs Kühlmittel zugeordnet sind. Das Gummituch wird auch als Gummiband bzw. -mitläufer bezeichnet.

Gummituch-Krumpfanlagen mit sogenanntem Gummituch-Kalander werden beschrieben in DE-AS 10 72 220. Der Hauptzylinder eines Krompressiv-Krumpfzylinders wird beim Krumpfen von Baumwollware auf etwa 130° Celsius erhitzt, um die mechanische Stauchung der jeweiligen Stoffbahn zu fixieren. Die vom Hauptzylinder gelieferte Wärme heizt nicht nur die Stoffbahn selbst sondern auch das die Stoffbahn gegen den Hauptzylinder pressende Gummituch auf. Da die Stoffbahnbreite - zumindest von Charge zu Charge - schwankt, wird das Gummituch in der Regel breiter sein als die behandelte Stoffbahn.

Durch die Wärmeeinwirkung des Hauptzylinders wird das Gummituch so stark erhitzt, daß im Gummituch vorhandene Weichmacher nach außen wandern (migrieren). Um diesen Effekt zu bremsen, wird das Gummituch in den herkömmlichen Krumpfanlagen nach dem Ablaufen vom Hauptzylinder und Abheben der fixierten Ware bzw. Stoffbahn auf seiner gesamten Breite mit Wasser gekühlt (vergl. z.B. die oben angegebene DE-AS 10 72 220).

Beim Ablauf am Hauptzylinder werden die von der Stoffbahn bedeckten (mittleren) Bereiche weniger erwärmt als die von der Stoffbahn jeweils nicht berührten Bereiche des Gummituchs. Die Erfinder haben erkannt, daß die herkömmliche Kühlung in den Randbereichen des Gummituchs nicht immer ausreichend ist, so daß diese Randbereiche vorzeitig spröde werden können. Um dieses Problem zu überwinden, kann man das Gummituch aber nicht stärker kühlen, weil bei zu kaltem Gummituch ein ordnungsgemäßes Fixieren der mechanischen Stauchung der Stoffbahn nicht eintritt. In der Praxis war daher in Kauf zu nehmen, daß das Gummituch wegen der Erhitzung seiner Oberfläche spröde wird und relativ oft - bei Dauerbetrieb etwa alle zwei Wochen - abgeschliffen werden muß. Bei jedem Schleifen wird das ursprünglich größenordnungsmäßig 5-8 cm dicke Gummituch dünner, mit der Dikke des Tuches nimmt dessen Krumpfpotential ab.

Der Erfindung liegt die Aufgabe zugrunde, im Gummituch-Kalander einer kompressiven Krumpfanlage dem vorzeitigen Verschleiß der von der Stoffbahn jeweils nicht bedeckten Bereiche des Gummituchs zu begegnen; ohne die jeweils aktiven Bereiche des Gummituchs, das heißt die bei Betrieb am Hauptzylinder von der Stoffbahn überdeckten Gummituch-Bereiche, unzulässig zu kühlen. Mit anderen Worten: Es werden Mittel zum Verhindern eines vorzeitigen Versprödens der außerhalb der Stoffbahnbreite gelegenen Randbereiche des Gummituches gesucht.

Die erfindungsgemäße Lösung wird für das eingangs genannte Verfahren im Kennzeichen des Anspruchs 1 angegeben. Sie besteht insbesondere darin, daß bei Anwendung auf eine das Gummituch nicht vollständig überdeckende Stoffbahn die von der Stoffbahn am Hauptzylinder nicht überdeckten (also betreffend das Krumpfen inaktiven) Bereiche des Gummituchs nach dem Abheben von dem Hauptzylinder stärker gekühlt werden, als das im Sinne des Fixiererfolgs in den von der Stoffbahn überdeckten bzw. aktiven Bereichen des Gummituchs zulässig ist. Für die eingangs angegebene Gummituch-Krumpfantage besteht die Lösung darin, daß den am Hauptzylinder von der Stoffbahn nicht berührten Randbereichen des Gummituchs eine der Breite der Randbereiche anpaßbare Zusatzkühleinrichtung zugeordnet ist. Einige Verbesserungen und weitere Ausgestaltungen der Erfindung werden in den Unteransprüchen angegeben.

Nach der Erfindung sind die inaktiven Bereiche des Gummibandes, die am Hauptzylinder von der Stoffbahn nicht berührt werden, also insbesondere die Bereiche an den Längsrändern der Stoffbahn, gesondert zu kühlen und zwar stärker zu kühlen als das in den aktiven Bereichen des Gummituchs, mit denen die Stoffbahn unmittelbar gegen den Hauptzylinder gedrückt wird, zulässig wäre. "Stärker" kühlen heißt im Sinne der Erfindung ein Kühlen auf Temperaturen deutlich, größenordnungsmäßig 5 bis 20° Celsius, unter der für den aktiven Bereich gerade noch zulässigen Mindesttemperatur, derart, daß die beim Umlauf des Gummituchs am Hauptzylinder zugeführte Wärmemenge an der Zusatzkühleinrichtung (kurz Kühlaggregat) wieder ganz abgeführt wird. Dabei liegt der Erfindung unter anderem die Erkenntnis zugrunde, daß ein einmal aufgeheiztes Gummituch wegen der schlechten Wärmeleitfähigkeit von Gummi nur langsam wieder abzukühlen ist.

Durch die Erfindung soll also auch verhindert werden, daß sich die inaktiven Bereiche - von Umlauf zu Umlauf - überhaupt aufwärmen. Ein Eindringen der am Hauptzylinder aufgebrachten (und am Kühlaggregat wieder abgeführten) Wärmeenergie in das Innere des Gummituchs soll vermieden werden. Der Wärmetausch zwischen Hauptzylinder und Gummituch einerseits sowie Gummituch und Kühlaggregat andererseits soll nur eine dünne - z.B. größenordnungsmäßig 2 mm dicke-Außenschicht des Gummituchs betreffen. Auch das wird durch die erfindungsgemäße relativ starke Kühlung der Randbereiche erreicht.

Bei der Erfindung wird die schlechte Wärmeleitfähigkeit des Gummituchs berücksichtigt bzw. ausgenutzt. Die auf die Außenfläche eines solchen Tuchs am Hauptzylinder aufgebrachte Wärme dringt nur langsam in die Tiefe des Tuchs ein. Entsprechendes gilt für die Wirkung einer Gummituch-Kühlung, auch die Kühlwirkung setzt sich nur langsam in die Tiefe des Gummituchs fort. Nach einem Rechenbeispiel dauert es etwa zwei Sekunden bis eine rund 1 cm unter der beheizten Gummituch-Oberfläche liegende Schicht von 120 auf 40° Celsius abgekühlt war. Da Gummitücher mit einer Produktionsgeschwindigkeit in der Größenordnung von 50m/min (0,833 m/s) laufen, würden zu der Kühlung ca. 1,5 m des Gummituchs gebraucht. Eine solche Kühllänge steht aber in einer Kompressiv-Krumpfanlage nicht zur Verfügung. Ohne Anwendung der Erfindung dringt also die am Hauptzylinder aufgebrachte Wärme in den Randbereichen von Umlauf zu Umlauf tiefer ein und die verbleibende Temperatur der inaktiven Randbereiche steigt bis zu einem für die Lebensdauer des Gummis ungünstigen Gleichgewichtswert an.

Diesem Problem begegnet die Erfindung dadurch, daß die inaktiven Randbereiche von vornherein (im Wesentlichen vom ersten Umlauf an) so intensiv gekühlt werden, daß die im selben Umlauf vorher aufgebrachte Wärmemenge praktisch vollständig wieder abgeführt wird. Das bedeutet, daß die Wärmeenergie gar keine Gelegenheit hat, tief in das Material des Gummituchs einzudringen - jedenfalls nicht mit einem unzulässigen Temperaturbereich - und demgemäß nur eine relativ dünne Außenschicht abwechselnd erhitzt und gekühlt wird. Wenn diese erhitzte bzw. wieder heruntergekühlte Außenschicht beispielsweise 2 mm dick ist, kann sie (im vorgenannten Rechenbeispiel) in größenordnungsmäßig 0,3 Sekunden von 120° auf 40° Celsius heruntergekühlt werden; bei der oben genannten Geschwindigkeit von 50 m/min werden dann für die Kühlung nur ca. 25 cm gebraucht; Kühlwege dieser Länge sind aber in üblichen Gummituch-Krumpfanlagen konstruktiv ohne weiteres beherrschbar.

Mit der erfindungsgemäßen Kühlung der inaktiven Randbereiche des Gummituchs wird vorzugsweise sofort nach dem Ingangsetzen der Maschine begonnen. Vorzugsweise soll dabei die Kühlleistung pro Umlauf - in den inaktiven Randbereichen - mindestens annähernd gleich der Heizleistung pro Umlauf zugemacht werden.

Gemäß weiterer Erfindung wird den oben definierten Randbereichen des Gummituchs je eine der jeweiligen Breite der Randbereiche anpaßbare (Zusatz)Kühleinrichtung zugeordnet. Beispielsweise können Luft- oder Wasserstrahlen aus Düsen auf die inaktiven Randbereiche des Gummituchs gerichtet werden. Zum Erzeugen der Strahlen können schwenkbare Düsenbalken, die die fraglichen Düsen tragen, vorgesehen werden. Die von der Breite der behandelten Stoffbahn abhängige Breite der zu kühlenden Randbereiche kann durch einen den jeweiligen Stoffbahnrand abfühlenden Sensor gesteuert werden. Flachstrahl-Sprühdüsen lassen sich besonders gut an die jeweilig gemessene Breite des zu kühlenden (inaktiven) Randbereichs anpassen. Flachstrahl-Sprühdüsen, deren Sprühbereich auf der behandelten Fläche fast strichförmig langgestreckt ist, können abhängig von der zu kühlenden Randbreite in Stufen geschaltet werden. Sie lassen auch - unter anderem durch Drehung des Sprühbereichs (um eine Achse im Wesentlichen senkrecht zur Gummituchdecke - eine kontinuierliche Anpassung an die Breite der zu kühlenden Randstreifen zu, wenn der Flachstrahl und damit dessen Sprühbereich entsprechend der Randbreite gedreht oder der Strahlabstand variiert wird.

Alternativ zu einem einzigen schwenkbaren Düsenbalken können zur Anpassung an die Breite auch mehrere stationäre Düsenbalken vorgesehen werden. Der einzelne Düsenbalken kann einer jeweils bestimmten Gesamtbreite des jeweiligen Randbereichs zugeordnet und, zum Beispiel durch ein Ventil, gesondert angesteuert werden. Die Düsenbalken können mit Flachstrahldüsen ausgerüstet werden. Bei Verwendung dieser Düsen ist es möglich, einen den Sprühbereich des Flachstrahls mit vorgegebenem Winkel gegen die Laufrichtung des Gummituchs auszurichten. Die jeweils erforderliche Anzahl der stationären Düsenbalken richtet sich nach der maximal zu besprühenden (zu kühlenden) Größe des jeweilig inaktiven Bereichs des Gummituchs, also nach dem Verhältnis der minimalen Stoffbahnbreite zur Gummituchbreite.

Der vorgenannte Sprühwinkel, mit dem der Sprühbereich des Flachstrahls gegen den Rand des Gummituchs geneigt ist, soll für jeden Düsenbalken gesondert, das heißt mit anderer Ausrichtung, eingestellt werden. Bei einem bevorzugten Ausführungsbeispiel wird der Winkel mit dem der Sprühbereich der Flachstrahldüsen gegen den Gummituchrand geneigt ist, bei einem ersten Düsenbalken, der einem beispielsweise 100 mm breiten, inaktiven Randbereich des Gummituchs zugeordnet werden soll, relativ klein gemacht. An einem zur Gummituchmitte hin vorgesehenen zweiten Düsenbalken, dessen Düsen einen breiteren, zum Beispiel 200 mm breiten Randbereich abdecken sollen, wird der Winkel größer gewählt, nämlich so groß gemacht, daß sich der strichförmig gerade Sprühbereich (schräg) von einer zu anderen Längskante des Randbereichs erstreckt. Um trotzdem in Längsrichtung die gleiche Sprühstärke pro Flächeneinheit zu erhalten wie beim ersten Düsenbalken, können am zweiten Balken zwei (gleich gerichtete) Flachstrahldüsen vorgesehen werden. Entsprechend können auf jedem weiteren, innen liegenden Düsenbalken sowohl der Winkel des Flachstrahls (gemessen gegen den Tuchrand) als auch die Anzahl der Düsen zunehmend größer gewählt werden. Gegebenenfalls wird für jeden Sprühbereich die gleiche Sprühstrecke und die gleiche Intensität erreicht.

Die auf diese Weise maximal zu kühlende Randbreite wird durch die Länge des Flachstrahl-Sprühbereichs vorgegeben. Die Länge läßt sich durch Veränderung des Abstands zwischen Düse und Gummituch an die Randbreite anpassen. Wenn aber auf einer besonders breiten Maschine (mit entsprechend breitem Gummituch) eine besonders schmale Stoffbahn behandelt wird, ohne das Gummituch zu schädigen, können zwei oder mehr Düsenbalkengruppen der vorgenannten Art im Abstand der Länge eines Sprühbereichs an den Rändern des Gummituchs vorgesehen werden.

Als Kühlmittel können, wie gesagt, Wasser oder Luft (bzw. allgemein Flüssigkeit oder Gase) vorgesehen werden. Der Vorteil einer Luftkühlung besteht in der besseren Dosierbarkeit, der Vorteil einer Wasserkühtung besteht in der besseren Wirksamkeit; das auf das Gummituch gesprühte Wasser muß aber abgequetscht werden, bevor das Tuch erneut in den Bereich läuft, in dem es die kompressive Krumpfung ausüben soll.

Die den inaktiven Randbereichen zugeordneten Kühlmittel, z.B. Düsen, können ein gesondert gesteuertes bzw. eigenes Kühlmittel-Versorgungssystem nach Art eines Gegenstromprinzips haben. Gegebenenfalls kann dasselbe Kühlmittel, z.B.

Frischwasser, zunächst zur Endkühlung der jeweils behandelten Randbereiche benutzt werden. Das dort anfallende Rücklaufwasser wird umgepumpt und zur Vorkühlung desselben Randbereichs benutzt. Hierbei kann auch in drei oder mehr Stufen vorgegangen werden - das von einem gekühlten Bereich ablaufende Rückwasser wird jeweils zum Kühlen eines in Gummituch-Laufrichtung vorhergehenden, noch wärmeren Randbereichs benutzt.

Anhand der schematischen Darstellung von Ausführungsbeispielen werden Einzelheiten der Erfindung erläutert. Es zeigen
- **Fig. 1**: eine Prinzipdarstellung im senkrechten Längsschnitt durch eine Gummiband-Krumpfanlage;
- **Fig. 2**: eine Draufsicht auf den Kühlbereich des Gummituchs mit beweglichen Kühleinrichtungen; und
- **Fig. 3 und 4**: ein Ausführungsbeispiel mit stationären Kühleinrichtungen.

Fig. 1 zeigt eine Gummiband-Krumpfanlage im Längsschnitt (senkrecht zu den gezeichneten Zylinderachsen). Die Anlage besteht im Prinzip aus einem beheizten Hauptzylinder 1, gegen dessen Mantelfläche 2 ein endloses, in seiner Längsrichtung gespanntes Gummituch 3 gepreßt wird. Dieses wird über die sogenannte Anpreßwalze 4 sowie über Lenk- und Umlenkwalzen 5, 6 in der eingezeichneten Laufrichtung 7 geleitet. Die entsprechende Drehrichtung 8 des Hauptzylinders 1 wird ebenfalls durch einen Pfeil gekennzeichnet. Die zu krumpfende Stoffbahn 9 läuft in der eingezeichneten Transportrichtung 10 über die Anpreßwalze 4 in den sogenannten Krumpf-Nipp 11, dort findet die mechanische Krumpfung statt.

Die mechanisch bewirkte Krumpfung wird durch die Einwirkung des beheizten Hauptzylinders 1 bei gleichzeitiger Anpressung der Stoffbahn 9 mittels des Gummituchs 3 an der Mantelfläche 2 fixiert. Das Gummituch 3 besitzt zum Erreichen eines nennenswerten Krumpfeffekts eine vorgegebene Anfangsdicke. Wenn das Tuch spröde wird, muß es abgeschliffen werden. Um die Geschwindigkeit des Versprödens herabzusetzen, wird das Gummituch 3 nach dem Ablauf von der Mantelfläche 2 auf seiner ganzen Breite mit Hilfe einer Wasserdusche 12 gekühlt. Die Kühlung darf nur soweit getrieben werden, daß das Gummituch 3 beim anschließenden Wiedereintreffen am Krumpf-Nipp 11 noch so warm ist, daß es den Fixierprozeß an der Mantelfläche 2 des Hauptzylinders ausreichend unterstützen kann. Die mit der Wasserdusche 12 aufgebrachte Flüssigkeit muß vor dem Eintreffen des Gummituchs 3 an der Anpreßwalze 4 wieder bis auf eine definierte Restfeuchte, z.B. mit Hilfe eines Quetschwalzenpaars 13, abgepreßt werden.

Fig. 2 beschreibt Ausführungsbeispiele von erfindungsgemäßen Zusatz-Kühleinrichtungen als Draufsicht auf das Gummituch 3 und kann als Ansicht in Pfeilrichtung II von Fig. 1 angesehen werden. Demgemäß sind in Fig. 2 hinter dem Gummituch 3 Stümpfe der Walzen 5 und 6 sowie die in Transportrichtung 10 laufende (fertig gekrumpfte und fixierte) Stoffbahn 9 zu sehen.

In Fig. 2 wird in der rechten Hälfte ein um eine an einem Träger 14 um eine Achse 15 schwenkbarer (Wasser-)Düsenbalken 16 dargestellt. Dieser besitzt eine Vielzahl von Düsen 17, die gemäß Zeichnung in Längsrichtung des Balkens 16 aufeinander folgen und eine Flüssigkeits-Zufuhrleitung 18 mit symbolisch dargestelltem Regelventil 19 haben können. Außerdem besitzt der Balken einen Schwenkantrieb 20, der beispielsweise so auszubilden ist, daß er den Balken 16 in vorgegebener Weise gesteuert um die senkrecht zur Zeichnungsebene stehende Achse 15 schwenken kann. Der Schwenkantrieb kann mittels eines Sensors 21 gesteuert werden, der durch Abfühten des Stoffbahnrandes (letztlich) ermittelt, wie breit die einzelnen von der Stoffbahn 9 auf dem Gummituch 3 nicht bedeckten Randbereiche 22 jeweils sind. Mit Hilfe der Meßergebnisse des Sensors 21 kann der Schwenkantrieb 20 so gesteuert werden, daß der Balken 16 mit seinen Düsen 17 jeweils gerade die beiden Randbereiche 22 mit Wasser kühlt.

Im Prinzip ähnlich wie der Wasserkühlbalken 16 in der rechten Hälfte von Fig. 2 arbeitet der Luftkühlbalken 23 in der linken Hälfte von Fig. 2. Auch dieser Balken kann an dem Träger 14 mit seiner senkrecht zur Zeichnungseben stehenden Achse 24 gelagert werden und einen (nicht gezeichneten) Schwenkantrieb besitzen, der von einem Sensor - ähnlich dem Sensor 21 - gesteuert werden kann. Der Luftkühlbalken 23 soll eine Vielzahl von, z.B. wie gezeichnet, nebeneinander und in Längsrichtung des Balkens 23 hintereinander angeordneten Blas- bzw. Kühldüsen 25 besitzen. Diese Kühldüsen werden durch Schwenken des Balkens 23 so auf das Gummituch 3 gerichtet, daß sie möglichst nur genau den jeweiligen Randbereich 22 kühlen. Zu diesem Zweck kann der Kühlbalken 23 in der gezeichneten Schwenkrichtung 26 hin und her bewegt werden. Um eine unerwünschte Kühlung des am Hauptzylinder 1 aktiven Bereichs 27 des Gummituchs 3 zu vermeiden, kann an dem Balken 23 (ebenso wie am Balken 16) eine Rakel 28 angebracht werden. Der aktive Bereich 27 des Gummituchs 3, das ist im Ausführungsbeispiel die mittlere Zone des Gummituchs, begrenzt zwischen den beiden Randbereichen 22, den Gummituchbereich, mit dessen Hilfe die Stoffbahn 9 unmittelbar gegen die Mantelfläche 2 des Hauptzylinders 1 angedrückt wird.

Die Fig. 3 und 4 zeigen die Anpassung des Kühlbereichs an die Stoffbahnbreite bei der Verwendung mehrere stationärer Düsenbalken, wobei im Folgenden die Situation am linken Gummituchrand geschildert wird. Am rechten Gummituchrand erfolgt das Besprühen spiegelbildlich. Gleiche Teile wie in den Figl 1 und 2 werden gleich bezeichnet.

Von einem Sammler 31 nach Fig. 3, durch den das Kühlmittel, z.B. Kühlwasser oder Kühlluft, strömt, gehen mehrere Einzelrohre 32 ab. Die Anzahl der Rohre 32 richtet sich nach dem Verhältnis von minimaler Stoffbahnbreite zur Gummituchbreite. Jedes dieser Rohre 32 wird mit einem Düsenbalken 33 a bis e verbunden. Zwischen dem jeweiligen Rohr 32 und dem zugehörigen Düsenbalken 33 befindet sich ein Absperrventil 34.

Nach Fig. 3 werden in die in Richtung 35 zur Stoffbahnmitte hin aufeinanderfolgenden Düsenbalken 33a bis e verschieden viele Flachstrahldüsen eingeschraubt. Es wird angenommen, daß jeder Düsenbalken vier Anschlußstellen zum Einschrauben von Düsen besitzt. In dem vom Rand 36 aus gesehen ersten Balken 33a wird eine Flachstrahldüse 37a in einer mittleren Position eingeschraubt. In dem vom Rand 36 aus gesehen zweiten Düsenbalken 33b werden zwei Flachstrahldüsen 37b eingeschraubt. In den vom Rand aus gesehen dritten Düsenbalken 33c werden drei Flachstrahldüsen 37c eingeschraubt. In der Darstellung von Fig. 3 wird der vierte Düsenbalken 33d ebenfalls mit drei Flachstrahldüsen 37d ausgerüstet. Der fünfte Düsenbalken 33e nach Fig. 3 besitzt vier Flachstrahldüsen 37e. Grundsätzlich können jedoch in den diversen Düsenbalken auch andere Zahlen von Düsen, aber auch linear aufsteigende Zahlen von Düsen (erster Balken eine Düse, zweiter Balken zwei Düsen, dritter Balken drei Düsen, vierter Balken fünf Düsen usw.) oder andere räumliche Verteilungen der Düsen vorgesehen werden.

Bei Betrieb erzeugen die Düsen 33a bis e auf dem Gummituch 3 lange schmale Sprühbereiche 38a bis e nach Fig. 3 und 4. Im beschriebenen Ausführungsbeispiel werden die Düsen der verschiedenen Balken unterschiedlich ausgerichtet. Nach Fig. 4 werden die Sprühwinkel w1 bis w5 zwischen Flachstrahldüse 37a bis e bzw. Sprühbereich 38a bis e und Rand 36 des Gummibandes in jedem Einzelbalken gleich, aber von Balken zu Balken variierend vorgesehen. Laut Zeichnung wird die Düse 37a im ersten Düsenbalken 33a so ausgerichtet bzw. eingeschraubt, daß der Winkel w1 zwischen dem Rand 36 und dem Sprühbereich 38a relativ klein wird. Auf diese Weise kann ein minimal schmaler Randbereich 22a gekühlt werden. Bei Aktivierung des zweiten Düsenbalkens 33b werden der Winkel w2 zwischen Sprühbereich 38b und Rand 36 des Gummituchs 3 größer als der Winkel w1 und der zu kühlende Randbereich entsprechend breiter. An dem dritten Düsenbalken 33e wird der Winkel w3 noch größer usw. Bei Aktivierung der Düsenbalken 33e (und deren Düsen 37e) läßt sich ein Randbereich 22b mit maximaler Breite kühlen. Durch die unterschiedliche Anzahl der Flachsttahldüsen 37 auf jedem der Düsenbalken 33 und die unterschiedlichen Winkel w wird erreicht, daß die Intensität der Besprühung auch bei größerem, zu besprühendem, inaktivem Randbereich-22 des Gummituchs 3 in etwa gleich bleibt.

Die genannten Winkel w1 bis w5 können beispielsweise so gewählt werden, daß mit der Flachstrahldüse 37a ein inaktiver Gummibandstreifen von 100 mm auf jeder Seite besprüht und gekühlt werden kann. Wenn der Randbereich breiter, z.B. 200 mm breit ist, wird der zweite Düsenbalken 33b ein- und der erste Düsenbalken 33a ausgeschaltet. Bei noch breiteren Randbereichen werden die nächsten Düsenbalken 33c bis e wahlweise aktiviert. Im Rahmen der Erfindung können einzelne Düsenbalken 33 aber auch zugleich zum Kühlen des jeweiligen inaktiven Randbereichs eingesetzt werden.

### Bezugszeichenliste:

- 1: = Hauptzylinder
- 2: = Mantelfläche
- 3: = Gummituch
- 4: = Anpreßwalze
- 5: = Lenkwalze
- 6: = Umlenkwalze
- 7: = Laufrichtung
- 8: = Drehrichtung
- 9: = Stoffbahn
- 10: = Transportrichtung
- 11: = Krumpf-Nipp
- 12: = Wasserdusche
- 13: = Quetschwalzenpaar
- 14: = Träger
- 15: = Achse
- 16: = Düsenbalken
- 17: = Wasserdüsen
- 18: = Wasserleitung
- 19: = Ventil
- 20: = Schwenkantrieb
- 21: = Sensor
- 22: = Randbereich
- 23: = Düsenbalken
- 24: = Achse
- 25: = Düsen
- 26: = Schwenkrichtung
- 27: = aktiver Bereich
- 28: = Rakel
- 31: = Sammler
- 32: = Einzelrohr
- 33: = Düsenbalken
- 34: = Absperrventil
- 35: = Richtung zur Tuchmitte
- 36: = Gummituch-Rand
- 37: = Flachstrahldüse
- 38: = Sprühbereich

- w1-w5=: Sprühwinkel

## Patentansprüche

1. Verfahren zum kompressiven Krumpfen einer textilen Stoffbahn (9) mit Hilfe einer Gummituch-Krumpfanlage, in welcher die mechanisch gestauchte Stoffbahn (9) zwischen einem endlosen Gummituch (3) und der Mantelfläche (2) eines beheizten Hauptzylinders (1) fixiert wird und in welcher der jeweils vom Hauptzylinder (3) ablaufende Bereich des Gummituchs (3) gekühlt wird, **dadurch gekennzeichnet, daß** bei Anwendung auf eine das Gummituch (3) nicht vollständig überdeckende Stoffbahn (9) die von der Stoffbahn (9) am Hauptzylinder (1) zuvor nicht überdeckten, inaktiven Bereiche (22) des Gummituchs (3) nach dem Abheben von dem Hauptzylinder (1) gesondert und stärker gekühlt werden, als das im Sinne des Fixiererfolgs in den von der Stoffbahn (9) überdeckten, aktiven Bereichen (27) des Gummituchs (3) zulässig ist.

2. Verfahren nach Anspruch 1, **dadurch gekennzeichnet, daß** die inaktiven Bereiche (22) um größenordnungsmäßig 5 bis 20°Celsius stärker als der am Hauptzylinder (1) von der Stoffbahn (9) überdeckte aktive Bereich (27) des Gummituchs (3) gekühlt werden.

3. Verfahren nach Anspruch 1 oder 2, **dadurch gekennzeichnet, daß** die bei einem Gummituch-Umlauf am Hauptzylinder (3) den inaktiven Bereichen (22) zugeführte Wärmemenge durch die gesonderte Kühlung dieser Bereiche beim selben Umlauf im Wesentlichen ganz abgeführt wird.

4. Verfahren nach mindestens einem der Ansprüche 1 bis 3, **dadurch gekennzeichnet, daß** die gesonderte Kühlung der inaktiven Randbereiche (22) vom ersten Umlauf an erfolgt.

5. Verfahren nach mindestens einem der Ansprüche 1 bis 4, **dadurch gekennzeichnet, daß** die inaktiven Bereiche (22) in Stufen, vorzugsweise nach einer Art Gegenstromprinzip, gekühlt werden.

6. Gummituch-Krumpfanlage, in welcher eine mechanisch gestauchte Stoffbahn (9) zwischen einem endlosen Gummituch (3) und der Mantelfläche (2) eines beheizten Hauptzylinders (1) zu fixieren ist und in welcher dem jeweils vom Hauptzylinder (1) ablaufenden Bereich des Gummituchs (3) Kühlmittel (12) zugeordnet sind, insbesondere zum Durchführen des Verfahrens nach mindestens einem der Ansprüche 1 bis 5, **dadurch gekennzeichnet, daß** den am Hauptzylinder (1) von der Stoffbahn (7) nicht berührten, inaktiven Randbereichen (22) des Gummituchs (3) - im Bereich nach dem Ablauf vom Hauptzylinder (1) - eine der Breite der Randbereiche (22) anpaßbare ZusatzKühleinrichtung (16, 23) zugeordnet ist.

7. Gummituch-Krumpfanlage nach Anspruch 6, **dadurch gekennzeichnet, daß** die Zusatzkühleinrichtung (16, 23) Mittel zum Aufsprühen von kühlenden Wasser- bzw. Luftstrahlen auf die Randbereiche (22) besitzt.

8. Gummituch-Krumpfanlage nach Anspruch 6 oder 7, **dadurch gekennzeichnet, daß** als Zusatzlkühleinrichtung schwenkbare Kühlbalken (16, 23) vorgesehen sind.

9. Gummituch-Krumpfanlage nach mindestens einem der Ansprüche 6 bis 8, **dadurch gekennzeichnet, daß** zum Steuern der Breite des von der jeweiligen Zusatzkühleinrichtung (16, 23) gekühlten Gummituch-Bereichs mindestens ein dem Stoffbahnrand zugeordneter Sensor (21) vorgesehen ist.

10. Gummituch-Krumpfanlage nach mindestens einem der Ansprüche 6 bis 9, **dadurch gekennzeichnet, daß** zum Aufbringen des Kühlmittels Flachstrahl-Sprühdüsen (37a bis e), insbesondere mit um die Strahllängsachse schwenkbarem Strahl, vorgesehen sind.

11. Gummituch-Krumpfanlage nach mindestens einem der Ansprüche 6 bis 10, **dadurch gekennzeichnet, daß** als Zusatzlcühleinrichtunn stationäre Düsenbalken vorgesehen sind, wobei jedem Randbereich (22) mindestens ein Düsenbalken (33a bis e) zugeordnet ist.

12. Gummituch-Krumpfanlage nach Anspruch 11, **dadurch gekennzeichnet, daß** die Düsenbalken (33a bis e) parallel zueinander angeordnet sind und in Richtung (35) Gummituchmitte aufeinanderfolgen.

13. Gummituch-Krumpfanlage nach Anspruch 11 oder 12, **dadurch gekennzeichnet, daß** die Düsenbalken (33a bis e) eine unterschiedliche Anzahl von Flachstrahldüsen (37a bis e) mit unterschiedlichem Sprühwinkel (w1 bis w5) besitzen.

14. Gummituch-Krumpfanlage nach mindestens einem der Ansprüche 11 bis 13, **dadurch gekennzeichnet, daß** die Düsenbalken (33a bis e) vom Rand (36) in Richtung (35) Mitte des Gummituchs (3) eine zunehmende Zahl von Flachstrahldüsen (37a bis e) aufweisen und daß die von den Düsen erzeugten Sprühbereich (38a bis e) der Düsenbalken vom Tuch-Rand zur Mitte hin flacher ausgerichtet sind.

15. Gummituch-Krumpfanlage nach mindestens einem der Ansprüche 11 bis 14, **dadurch gekennzeichnet, daß** jeder Düsenbalken (33a bis e) über ein Absperrventil (34) mit einem Sammler (31) verbunden ist und daß die Düsenbalken mit gleicher Düsenbestückung - paarweise rechts und links - anzusteuern sind.

## Claims

1. A method for the compressive shrinking of a textile material web (9) by means of a rubber blanket shrinking system, in which the mechanically compressed material web (9) is fixed between an endless rubber blanket (3) and the casing surface (2) of a heated main cylinder (1) and in which the area of the rubber blanket (3) running off the main cylinder (1) is cooled, **characterised in that** when used on a material web (9) that does not completely cover the rubber blanket (3) the inactive areas (22) of the rubber blanket (3), not previously covered by the material web (9) on the main cylinder (1), are cooled separately and more intensively after removal from the main cylinder (1) than is permissible in terms of successful fixing in the active areas (27) of the rubber blanket (3) covered by the material web (9).

2. The method according to claim 1, **characterised in that** the inactive areas (22) are cooled by in the order of 5 to 20° Celsius more than the active area (27) of the rubber blanket (3) that is covered by the material web (9) on the main cylinder (1).

3. The method according to claim 1 or 2, **characterised in that** the amount of heat supplied to the inactive areas (22) during a pass of the rubber blanket on the main cylinder (3) is completely removed by the separate cooling of these areas in the same pass.

4. The method according to at least one of claims 1 to 3, **characterised in that** the separate cooling of the inactive edge areas (22) takes place from the first pass onwards.

5. The method according to at least one of claims 1 to 4, **characterised in that** the inactive areas (22) are cooled in stages, preferably according to a type of counter-flow principle.

6. A rubber blanket shrinking system, in which a mechanically compressed material web (9) is to be fixed between an endless rubber blanket (3) and the casing surface (2) of a heated main cylinder (1), and in which cooling means (12) are allocated to the area of the rubber blanket (3) running off the main cylinder (1), in particular for performing the method according to at least one of claims 1 to 5, **characterised in that** an additional cooling device (16, 23) adjustable to the width of the edge areas (22) is allocated to the inactive edge areas (22) of the rubber blanket (3) not contacted on the main cylinder (1) by the material web (7) - in the area after running off the main cylinder (1).

7. The rubber blanket shrinking system according to claim 6, **characterised in that** the additional cooling device (16, 23) comprises means for spraying cooling water jets or air jets onto the edge areas (22).

8. The rubber blanket shrinking system according to claim 6 or 7, **characterised in that** pivotable cooling bars (16, 23) are provided as the additional cooling device.

9. The rubber blanket shrinking system according to at least one of claims 6 to 8, **characterised in that** at least one sensor (21) allocated to the material web edge is provided for controlling the width of the rubber blanket area cooled by the respective additional cooling device (16, 23).

10. The rubber blanket shrinking system according to at least one of claims 6 to 9, **characterised in that** for applying the cooling means flat-jet spray nozzles (37a to e) are provided, in particular with a jet that is pivotable about the longitudinal jet axis.

11. The rubber blanket shrinking system according to at least one of claims 6 to 10, **characterised in that** as an additional cooling device stationary nozzle bars are provided, wherein each edge area (22) is allocated at least one nozzle bar (33a to e).

12. The rubber blanket shrinking system according to claim 11, **characterised in that** the nozzle bars (33a to e) are arranged parallel to one another and are arranged consecutively in the direction (35) of the centre of the rubber blanket.

13. The rubber shrinking system according to claim 11 or 12, **characterised in that** the nozzle bars (33a to e) each have a different number of flat-jet nozzles (37a to e) with different spray angles (w1 to w5).

14. The rubber blanket shrinking system according to at least one of claims 11 to 13, **characterised in that** the nozzle bars (33a to e) each have an increasing number of flat-jet nozzles (37a to e) from the edge (36) in the direction (35) of the centre of the rubber blanket (3), and **in that** the spraying areas (38a to e) of the nozzle bars produced by the nozzles are oriented to be flatter from the blanket edge towards the centre.

15. The rubber blanket shrinking system according to at least one of claims 11 to 14, **characterised in that** each nozzle bar (33a to e) is connected to a collector (31) via a shut-off valve (34), and **in that** the nozzle bars can be controlled with the same nozzle equipment - in pairs on the right and the left.

## Revendications

1. Procédé de rétrécissement par compression d'un voile d'étoffe textile (9) au moyen d'une installation de rétrécissement à toile caoutchoutée, dans laquelle le fixage du voile d'étoffe (9) refoulé mécaniquement est exécuté entre une toile caoutchoutée sans fin (3) et la surface d'enveloppe (2) d'un cylindre principal chauffé (1) et dans lequel la zone respective de la toile caoutchoutée (3) située en aval du cylindre principal (1) est refroidie, **caractérisé en ce que**, lorsque le procédé est utilisé sur un voile d'étoffe (9) qui ne recouvre pas totalement la toile caoutchoutée (3), les zones inactives (22) de la toile caoutchoutée (3) non recouvertes précédemment par le voile d'étoffe (9) sur le cylindre principal (1) sont refroidies, après avoir été enlevées du cylindre principal (1), séparément et plus fortement que ce qui est admissible pour effectuer le fixage dans les zones actives (27) de la toile caoutchoutée (3) qui ont été recouvertes par le voile d'étoffe (9).

2. Procédé selon la revendication 1, **caractérisé en ce que** les zones inactives (22) sont refroidies plus fortement, d'un ordre de grandeur de 5 à 20 degrés Celsius, que la zone active (27) de la toile caoutchoutée (3) qui a été recouverte par le voile d'étoffe (9) sur le cylindre principal (1).

3. Procédé selon la revendication 1 ou 2, **caractérisé en ce que** la quantité de chaleur amenée aux zones inactives (22) lors d'une rotation de: la toile caoutchoutée sur le cylindre principal (1) est totalement enlevée par le refroidissement séparé de ces zones au cours de la même rotation.

4. Procédé selon l'une des revendications 1 à 3, **caractérisé en ce que** le refroidissement séparé des zones de bords inactives (22) est effectué dès la première rotation.

5. Procédé selon l'une quelconque des revendications précédentes, **caractérisé en ce que** les zones inactives (22) sont refroidies graduellement, de préférence selon le principe de contre-courant.

6. Installation de rétrécissement à toile caoutchoutée, dans laquelle un fixage d'un voile d'étoffe (9) refoulé mécaniquement doit être exécuté entre une toile caoutchoutée sans fin (3) et la surface d'enveloppe (2) d'un cylindre principal chauffé (1) et dans laquelle des moyens de refroidissement (12) sont associés à la zone de la toile caoutchoutée (3) située respectivement en aval du cylindre principal (1), en particulier pour exécuter le procédé conforme à l'une quelconque des revendications précédentes, **caractérisée en ce qu'**un dispositif additionnel de refroidissement (16, 23), adaptable à la largeur des zones de bords inactives (22) de la toile caoutchoutée (3) qui n'ont pas été en contact avec le voile d'étoffe (9) sur le cylindre principal (1), est associé - dans la zone située en aval du cylindre (1) - aux zones de bords inactives (22).

7. Installation de rétrécissement à toile caoutchoutée selon la revendication 6, **caractérisée en ce que** le dispositif additionnel de refroidissement (16, 23) comprend des moyens de pulvérisation de jets d'eau ou de jets d'air de refroidissement sur les zones de bords (22).

8. Installation de rétrécissement à toile caoutchoutée selon la revendication 6 ou 7, **caractérisée en ce que** des poutres de refroidissement pivotantes (16, 23) sont prévues comme dispositif additionnel de refroidissement.

9. Installation de rétrécissement à toile caoutchoutée selon l'une quelconque des revendications 6 à 8, **caractérisée en ce qu'**au moins un capteur (21) associé au bord du voile d'étoffe est prévu pour régler la largeur de la zone de toile caoutchoutée refroidie par le dispositif additionnel respectif de refroidissement (16, 23).

10. Installation de rétrécissement à toile caoutchoutée selon l'une quelconque des revendications 6 à 9, **caractérisée en ce que** des buses de pulvérisation (37a à e) à jet plat, en particulier des buses à jet pivotant autour de l'axe longitudinal de projection, sont prévues pour appliquer le moyen de refroidissement.

11. Installation de rétrécissement à toile caoutchoutée selon l'une quelconque des revendications 6 à 10, **caractérisée en ce que** des poutres stationnaires à buses sont prévues comme dispositif additionnel de refroidissement, au moins une poutre (33a à e) à buses étant associée à chaque zone de bord (22).

12. Installation de rétrécissement à toile caoutchoutée selon la revendication 1 1 , **caractérisée en ce que** les poutres (33a à e) à buses sont disposées parallèlement entre elles et se suivent en direction (35) du milieu de la toile caoutchoutée.

13. Installation de rétrécissement à toile caoutchoutée: selon la revendication 11 ou 12, **caractérisée en ce que** tant le nombre des buses (37a à e) à jet plat des poutres (33a à e) que les angles de pulvérisation (w1 à w5) sont différents.

14. Installation de rétrécissement à toile caoutchoutée selon l'une quelconque des revendications 11 à 13, **caractérisée en ce que** les poutres (33a à e) à buses comportent un nombre croissant de buses (37a à e) à jet plat, en partant du bord (36) en direction (35) du milieu de la toile caoutchoutée (3), et **en ce que** les zones de pulvérisation (38a à e), générées par les buses, des poutres à buses sont orientées de plus en plus à plat en partant du bord de la toile en direction du milieu.

15. Installation de rétrécissement à toile caoutchoutée selon l'une quelconque des revendications 11 à 14, **caractérisée en ce que** chaque poutre (33a à e) à buses est connectée à un collecteur (31) au moyen d'une vanne d'arrêt (34) et qu'il faut activer les poutres à buses pourvues d'un même équipement de buses - par paires à droite et à gauche.
